# EUROPÄISCHE PATENTSCHRIFT

(11) **EP 2 181 950 B1**
(45) Veröffentlichungstag und Bekanntmachung des Hinweises auf die Patenterteilung: **19.09.2012**
(21) Anmeldenummer: 09172091.2
(22) Anmeldetag: 02.10.2009
(51) Int. Cl.: B65H 18/20

(54) **Rollenwickeleinrichtung**
Rolling coil device
Dispositif d'enroulement de rouleaux

(30) Priorität: 30.10.2008 DE 102008053931
(43) Veröffentlichungstag der Anmeldung: 05.05.2010
(73) Patentinhaber: Voith Patent GmbH, 89522 Heidenheim (DE)
(72) Erfinder: Van Haag, Rolf, 47647, Kerken (DE); Gnauert, Uwe, 37083, Göttingen (DE)

(56) Entgegenhaltungen:
- WO-A1-2007/113389
- DE-A1-102006 002 980
- DE-A1-102006 043 628

## Beschreibung

Die Erfindung betrifft eine Rollenwickeleinrichtung mit einem Wickelbett und einer Andruckwalzeneinrichtung.

Eine derartige Rollenwickeleinrichtung wird verwendet, um eine Materialbahn, die quasi endlos vorliegt, zu einer für einen Verbraucher handhabbaren Wickelrolle aufzuwickeln. Die Erfindung wird im Folgenden anhand einer Papierbahn als Beispiel für eine Materialbahn erläutert. Sie ist jedoch auch bei anderen Materialbahnen anwendbar.

Papierbahnen werden quasi endlos und in einer großen Breite von bis zu 10 m produziert. In einem der letzten Herstellungsschritte werden sie in Längsbahnen unterteilt, wobei jede Bahn eine Breite im Bereich von 0,3 bis 4,8 m aufweist, und zu Wickelrollen aufgewickelt, die einen Durchmesser in der Größenordnung von 0,8 bis 2,5 m haben können. Das Aufwickeln der Papierbahn auf die Wickelrolle sollte möglichst schnell erfolgen, damit eine Rollenwickeleinrichtung der Produktion einer Papiermaschine folgen kann. Wickelvorgänge, bei denen die Papierbahn mit einer Geschwindigkeit von 2500 bis 3000 m/min zugeführt wird, sind dabei durchaus im Bereich des Möglichen.

Die Papierbahn wird üblicherweise auf einen Wickelkern aufgewickelt, auf dem sich die Wickelrolle bildet. Die Wickelrolle liegt dabei in einem Wickelbett, das beispielsweise durch zwei Tragwalzen gebildet ist. Das Wickelbett kann jedoch auch auf andere Weise gebildet sein, wobei die Wickelrolle zweckmäßigerweise auf Stützflächen aufliegt, die sich mit der Geschwindigkeit der zugeführten Papierbahn bewegen. Außer Tragwalzen sind auch umlaufende Bänder oder dergleichen denkbar.

Beim Anwickeln dient die Andruckwalzeneinrichtung zur Erzeugung von Wickelhärte. Die noch leichten Wickelrollen werden durch die Andruckwalze ins Wickelbett gedrückt. Durch die resultierende Niplast wird die erforderliche Wickelhärte erzeugt. Mit zunehmendem Rollendurchmesser steigt die Masse der Wickelrolle an, so dass die Auflagekraft der Andruckwalze reduziert werden kann. Die Andruckwalze liegt dann nur noch mit einer Restlinienlast auf und hat theoretisch keine Funktion mehr.

In der Praxis treten jedoch bei vielen Rollenwickeleinrichtungen Schwingungen auf. Diese Schwingungen treten mit unterschiedlichen Eigenfrequenzen und variierenden Eigenschwingungsformen der Rollenwickeleinrichtung auf. Wenn Harmonische der Wickeldrehzahl auf Eigenfrequenzen der Rollenwickeleinrichtung treffen, dann werden die Schwingungsamplituden in diesen Frequenzen verstärkt. Vibrationen verschlechtern die Rollenqualität und können zu Rollenauswürfen führen.

Um einen Auswurf der Wickelrolle aus der Rollenwickeleinrichtung zu verhindern, lässt man die Andruckwalzeneinrichtung mit der Andruckwalze auch bei einem größeren Durchmesser der Wickelrolle auf der Wickelrolle aufliegen. Diese an und für sich positive Maßnahme hat aber zur Folge, dass sich ein weiteres Problemfeld ergibt. Nunmehr kann nämlich auch die Andruckwalzeneinrichtung schwingen.

In diesem Zusammenhang offenbart WO 2007/113389 (D1) eine Rollenwickeleinrichtung gemäß dem Oberbegriff des Anspruchs 1 wobei zur Dämpfung der auftretenden Schwingungen eine aktive Rückkopplungsdämpfung mindestens auf eine Komponente des Systems angewandt ist.

Da beim Wickeln die Drehzahl der Wickelrolle einen sehr großen Frequenzbereich durchläuft, ist eine maschinendynamische Auslegung der einzelnen Komponenten einer Rollenwickeleinrichtung in der Form, dass Eigenfrequenzen durch die Wickeldrehzahl bzw. deren Harmonischen niemals angeregt werden können, praktisch nicht möglich. Der derzeit gangbare Weg ist, bei Auftreten von Schwingungen die Wickelgeschwindigkeit zu vermindern, was sich negativ auf die Produktivität auswirkt.

Der Erfindung liegt die Aufgabe zugrunde, eine hohe Produktivität sicherzustellen.

Diese Aufgabe wird bei einer Rollenwickeleinrichtung der eingangs genannten Art dadurch gelöst, dass die Andruckwalzeneinrichtung eine Tilgeranordnung mit mindestens einem Tilger aufweist.

Die Tilgeranordnung wirkt zunächst dämpfend auf Schwingungen ein, die sich an der Andruckwalzeneinrichtung ergeben. Darüber hinaus ist sie aber auch in der Lage, über die Wickelrolle auf Schwingungen einzuwirken, die sich in anderen Bereichen der Rollenwickeleinrichtung ergeben, beispielsweise auf die Elemente, die das Wickelbett bilden. Es ist zwar bekannt, beispielsweise eine Tragwalze mit einem Tilger zu versehen. Dieser Tilger hat jedoch unter gewissen Bedingungen nur eine begrenzte Wirkung, weil die sich auf der Tragwalze bildende Wickelrolle nicht in allen Situationen mit der erforderlichen Steifigkeit an die Tragwalze angekoppelt ist. Wenn man die Andruckwalzeneinrichtung ebenfalls mit einer Tilgeranordnung versieht, dann kann man dafür sorgen, dass Schwingungen gedämpft oder vermieden werden, bei denen die Wickelrolle temporär zu weit von den das Wickelbett bildenden Elementen abhebt.

Vorzugsweise weist die Tilgeranordnung mindestens zwei Tilger auf, von denen jeder einem axialen Ende der Andruckwalzeneinrichtung zugeordnet ist. Durch die beiden Tilger werden Bahnprofil bedingte Differenzen in der Schwingungsintensität oder -frequenz auf beiden Seiten der Wickelrolle ausgeglichen. Man berücksichtigt also, dass sich über die axiale Länge der Wickelrolle verteilt unterschiedliche Anregungen und damit auch unterschiedliche Schwingungsverhältnisse ergeben können.

Bevorzugterweise weist die Andruckwalzeneinrichtung einen Träger auf, an dem eine Andruckwalze angeordnet ist, wobei die Tilgeranordnung auf den Träger wirkt. Dies ist eine relativ einfache Möglichkeit, einen Tilger an die Andruckwalzeneinrichtung anzukoppeln. Die Schwingungen, die die Andruckwalze ausführt, übertragen sich in erster Näherung unmittelbar auf den Träger. Umgekehrt kann man zu einer Beruhigung der Andruckwalzeneinrichtung beitragen, wenn man die Tilgeranordnung über den Träger auf die Andruckwalze wirken lässt.

Vorzugsweise weist die Tilgeranordnung einen Tilger auf, der in der Mitte des Trägers angeordnet ist. Dieser Tilger eliminiert die zweite überlagerte Eigenform, die an die Biegeeigenfrequenz des Trägers gekoppelt ist. Diese Biegeeigenfrequenz ist in allen Stellungen der Andruckwalzeneinrichtung und für praktisch alle Betriebsbedingungen gleich. Die Biegeeigenfrequenz des Trägers ist aber ein merklicher Einflussfaktor bei den Schwingungen, so dass die Beseitigung dieser Schwingung zu einer merklichen Beruhigung der Andruckwalzeneinrichtung führt.

Vorzugsweise weist mindestens ein Tilger eine Wirkrichtung auf, die in das Wickelbett gerichtet ist. Wenn die Wirkrichtung des Tilgers in das Wickelbett gerichtet ist, dann tilgt oder dämpft der Tilger Schwingungen, die von den das Wickelbett bildenden Elementen in die Wickelrolle eingetragen werden.

Alternativ oder zusätzlich kann vorgesehen sein, dass mindestens ein Tilger eine Wirkrichtung aufweist, die quer zu einer Druckrichtung der Andruckwalzeneinrichtung gerichtet ist. Dieser Tilger wirkt also sozusagen tangential zu der sich bildenden Wickelrolle. Wenn die Andruckwalze auf die Wickelrolle zu schwingt, so erhöht sich die Andruckkraft und damit steigt die Rollreibungskraft, mit der die Andruckwalze über die Wickelrolle getrieben wird, an. Wenn in diesem Zeitpunkt die Andruckwalze, in Laufrichtung der Materialbahn betrachtet, ebenfalls quer zum Nip schwingt, so wird dem mechanischen System quer zum Nip in dieser Halbschwingung durch die erhöhte Rollreibungskraft mehr Energie zugeführt, als bei der zurück gerichteten Halbschwingung (gegen die Laufrichtung der Andruckwalze) durch Rollreibungskraft wieder entzogen wird. Dies ergibt sich, da zu diesem Zeitpunkt durch die überlagerte Schwingung in Belastungsrichtung die Andruckwalzenkraft reduziert wird, was zu einer geringen Reibungskraft führt. Somit wird der Bewegung der Andruckwalze im Takt der Schwingung ständig Energie aus dem Antrieb zugeführt. Dieser Schwingung wird durch den quer zur Druckrichtung arbeitenden Tilger Energie entzogen.

Vorzugsweise weist die Tilgeranordnung eine einstellbare Wirkrichtung auf. Die Einstellbarkeit der Wirkrichtung kann dadurch realisiert werden, dass man einen Tilger tatsächlich schwenkt. Sie kann aber auch dadurch realisiert werden, dass man ansteuerbare Tilger vorsieht, die in unterschiedliche Wirkrichtungen arbeiten, und die Tilgungsrichtung durch die Ansteuerung bestimmen. Damit kann man gezielt Einfluss auf Schwingungen nehmen, auch wenn sie nicht direkt in Pressenrichtung oder quer dazu auftreten.

Vorzugsweise ist mindestens ein Tilger als aktiver Tilger ausgebildet. Da die Höhe der Eigenfrequenz der Andruckwalze in Pressenrichtung bedingt durch die variierende Kontaktsteifigkeit zur Rolle stark von der Papierrollenhärte und der Andruckwalzenkraft abhängig ist, ist es vorteilhaft, diese Eigenform durch ein aktives System zu dämpfen oder sogar zu eliminieren, weil ein aktives System einen größeren Frequenzbereich abdeckt als ein rein passiv wirkender gedämpfter Tilger. Bei einem aktiven Tilger wird eine Masse durch einen Aktuator bewegt. Die dadurch auftretenden Reaktionskräfte wirken dämpfend auf die Schwingungen ein.

Hierbei ist bevorzugt, dass mindestens ein aktiver Tilger mit einer Sensoranordnung verbunden ist, der eine Beschleunigung in der Andruckwalzeneinrichtung ermittelt. Der Beschleunigungssensor dient als Schwingungsaufnehmer. Mit ihm lässt sich die Frequenz der Schwingung ermitteln, so dass man den aktiven Tilger gezielt so ansteuern kann, dass er diese Schwingung dämpft oder auslöscht.

Hierbei ist bevorzugt, dass der Beschleunigungssensor in einen Regelkreis eingebunden ist, der auf eine Beruhigung der Andruckwalzeneinrichtung hin wirkt. Der aktive Tilger wird also so betrieben, dass er die unerwünschte Schwingung in der Andruckwalzeneinrichtung auslöscht oder zumindest so weit dämpft, dass sie nicht weiter stört. Dadurch wird sichergestellt, dass die Andruckwalzeneinrichtung permanent mit einer relativ genau einstellbaren Kraft an der Wickelrolle anliegt.

Alternativ oder zusätzlich kann vorgesehen sein, dass mindestens ein aktiver Tilger mit einem Kraftsensor verbunden ist, der eine Nipkraft am Eingang des Wickelbetts ermittelt. Beispielsweise kann der Kraftsensor die dynamische Nipkraft an der einlaufseitigen Tragwalze ermitteln. Der Aufbau der Wickelrolle wird maßgeblich durch die Höhe der Normalkraft im ersten Nip bestimmt. Unrunde Rollen resultieren letztendlich aus dynamischen Kraftschwankungen im ersten Nip. Diese können in einem bestimmten Frequenzbereich durch die Bewegung der Andruckwalze beeinflusst werden. Hierzu wird die dynamische Nipkraft beispielsweise durch die Messung der Beschleunigung der ersten Tragwalze ermittelt.

Vorzugsweise ist der Kraftsensor in einen Regelkreis eingebunden, der auf eine Minimierung von Kraftänderungen am Eingang des Wickelbetts hinwirkt. Die dynamische Nipkraft wird durch Messung der Beschleunigung der ersten Tragwalze ermittelt und als Eingangsgröße für einen Regelkreis zur Ansteuerung des aktiven Schwingungstilgers in Pressrichtung der Andruckwalze verwendet. Diese Regelstrategie ist besonders für die Schwingungsprobleme geeignet, die sich durch Eigenfrequenzen an der Andruckwalzeneinrichtung ergeben. Diese liegen in der Regel deutlich unterhalb der Biegeeigenfrequenzen der Tragwalzen oder anderer das Wickelbett bildenden Elemente und bilden sich daher in der ersten Harmonischen der Wickeldrehzahl aus. Für sehr langsam laufende Rollenwickeleinrichtungen kann dies auch die zweite Harmonische der Wickeldrehzahl sein. Aus diesem Grund sind die Tragwalzen (oder andere das Wickelbett bildende Elemente) an dieser Schwingungsform der Rollenwickeleinrichtung nur gering beteiligt und lassen daher eine Kraftmessung über die Beschleunigung der ersten Tragwalze zu, da die erste Tragwalze (oder andere das Wickelbett bildende Elemente) in diesem Frequenzbereich unterkritisch erregt wird. Es ist also keine Verstärkung durch die Tragwalzenschwingung selbst zu erwarten.

Die Erfindung wird im Folgenden anhand eines bevorzugten Ausführungsbeispiels in Verbindung mit der Zeichnung beschrieben. Hierin zeigen:
- Fig. 1: eine schematische Seitenansicht einer Rollenwickeleinrichtung und
- Fig. 2: eine schematische Vorderansicht der Rollenwickeleinrichtung.

Fig. 1 zeigt schematisch eine Rollenwickeleinrichtung 1 mit zwei Tragwalzen 2, 3, die zusammen ein Wickelbett 4 bilden. In dem Wickelbett liegt eine Wickelrolle 5, auf die eine Papierbahn 6 aufgewickelt ist. Die Papierbahn wird mit ihrem Anfang an einer Wickelhülse 7 befestigt.

Wenn sich die Tragwalzen 2, 3 in Richtung eines Pfeils 8 drehen, dann wird die Papierbahn 6 auf die Wickelrolle 5 gezogen. Bei diesem Wickelvorgang vergrößert sich der Durchmesser der Wickelrolle 5.

In vielen Fällen wird die Papierbahn 6 kurz vor dem Einlaufen in den Nip 9 zwischen der ersten Tragwalze 2 und der Wickelrolle 5 noch in Längsbahnen geschnitten. Dies ist aus Gründen der Übersicht hier nicht dargestellt.

Oberhalb der Wickelrolle 5 ist eine Andruckwalzeneinrichtung 10 angeordnet, die mit einer Andruckwalze 11 auf der Wickelrolle 5 aufliegt. Die Andruckwalze 11 erzeugt zu Beginn des Wickelvorgangs, wenn nur wenige Lagen der Papierbahn 6 um die Wickelhülse 7 herumgewickelt worden sind, einen Anpressdruck, mit dem die Wickelhärte beeinflusst wird. Wenn die Wickelrolle 5 einen größeren Durchmesser erreicht hat, dann reicht das Eigengewicht der Wickelrolle 5 aus, um den erforderlichen Anpressdruck zu schaffen. Die Auflagekraft der Andruckwalze 11 kann dann vermindert werden.

Die Andruckwalze 11 ist an einem Träger 12 befestigt, der mit nicht näher dargestellten Aktuatoren, beispielsweise Hydraulikzylindern, verbunden ist, die die Bewegung der Andruckwalzeneinrichtung 10 und die Andruckkraft der Andruckwalze 11 auf die Wickelrolle 5 steuern.

Am Träger 12 sind mehrere Tilger 13-18 angeordnet. Dabei sind Tilger 13, 14 an den beiden axialen Enden des Trägers 12 angeordnet und wirken im Wesentlichen in Pressrichtung, also in das Wickelbett 4 hinein. Tilger 16, 17 wirken quer zur Pressrichtung, also parallel zu einer Tangente an die Wickelrolle 5. Diese Tilger 13, 14, 16, 17 sind zweckmäßigerweise als aktive Tilger ausgebildet, die eine Masse und einen Aktuator haben. Der Aktuator bewegt die Masse. Die bei der Bewegung und der damit verbundenen Beschleunigung der Masse entstehenden Reaktionskräfte wirken entgegen den Schwingungen, die der Träger 12 und damit die Andruckwalze 11 ausüben.

Man kann dabei unterschiedliche Tilger- oder Dämpfungsstrategien verfolgen. Eine Strategie besteht darin, die Andruckwalze 11 in Pressrichtung zu beruhigen. Hierzu ist für jeden der Aktuatoren 13, 14, die in das Wickelbett 4 gerichtet sind, ein Beschleunigungsaufnehmer 19 vorgesehen, der mit einem Regler verbunden ist, der den Tilger 13, 14 betätigt. Der Regler ist so ausgebildet, dass er die Schwingungen des Trägers 12 und damit auch die Schwingungen der Andruckwalze 11 in Pressrichtung eliminiert oder zumindest so weit vermindert, dass sie nicht mehr stören.

Der Träger 12 hat eine zweite überlagerte Eigenform, die sich in einer Biegeeigenfrequenz äußert. Dementsprechend können die Tilger 15, 18 sowohl aktiv als auch passiv ausgestaltet sein, da die Biegeeigenfrequenz des Trägers 12 in allen Stellungen und für nahezu alle Betriebsbedingungen unverändert ist. Die Bewegungsrichtung des Tilgers 15, 18 ist vorzugsweise quer zur Belastungsrichtung gerichtet. Meist genügt ein Tilger 15, 18 in der Mitte des Trägers 12. Im Falle eines aktiven Tilgers würde man einen für die Regelung benötigten Schwingungssensor (nicht näher dargestellt) ebenfalls in der Mitte des Trägers 12 anordnen.

Eine zweite Regelstrategie, die auch bei entsprechender Abstimmung gemeinsam mit der erstgenannten Regelstrategie verfolgt werden kann, ist die Minimierung der dynamischen Nipkraft an der ersten Tragwalze 2, also im einlaufseitigen Nip 9. Der Aufbau der Wickelrolle 5 wird maßgeblich durch die Höhe der Normalkraft im ersten Nip 9 bestimmt. Unrunde Rollen resultieren letztendlich aus dynamischen Kraftschwankungen im ersten Nip. Diese Kraftschwankungen werden mit Hilfe eines Kraftsensors 20 ermittelt, der in einen Regelkreis eingebunden ist, der diese Kraftschwankungen minimiert. Auch diese Kraftschwankungen können nämlich in einem bestimmten Frequenzbereich durch die Bewegung der Andruckwalze 11 beeinflusst werden. Die dynamische Nipkraft wird durch Messung beispielsweise der Beschleunigung der ersten Tragwalze 2 ermittelt und als Eingangsgröße für den Regelkreis zur Ansteuerung der aktiven Schwingungstilger 13, 14 in Pressrichtung der Andruckwalze 11 verwendet. Diese Regelstrategie ist besonders für die Schwingungsprobleme geeignet, die sich durch Eigenfrequenzen der Andruckwalzeneinrichtung 10 ergeben.

## Patentansprüche

1. Rollenwickeleinrichtung mit einem Wickelbett und einer Andruckwalzeneinrichtung, **dadurch gekennzeichnet, dass** die Andruckwalzeneinrichtung (10) eine Tilgeranordnung mit mindestens einem Tilger (13-18) aufweist.

2. Rollenwickeleinrichtung nach Anspruch 1, **dadurch gekennzeichnet, dass** die Tilgeranordnung mindestens zwei Tilger (13, 14) aufweist, von denen jeder einem axialen Ende der Andruckwalzeneinrichtung (10) zugeordnet ist.

3. Rollenwickeleinrichtung nach Anspruch 1 oder 2,
**dadurch gekennzeichnet, dass** die Andruckwalzeneinrichtung (10) einen Träger (12) aufweist, an dem eine Andruckwalze (11) angeordnet ist, wobei die Tilgeranordnung auf den Träger (12) wirkt.

4. Rollenwickeleinrichtung nach Anspruch 3, **dadurch gekennzeichnet, dass** die Tilgeranordnung einen Tilger (15, 18) aufweist, der in der Mitte des Trägers (12) angeordnet ist.

5. Rollenwickeleinrichtung nach einem der Ansprüche 1 bis 4, **dadurch gekennzeichnet, dass** mindestens ein Tilger (13-15) eine Wirkrichtung aufweist, die in das Wickelbett (4) gerichtet ist.

6. Rollenwickeleinrichtung nach einem der Ansprüche 1 bis 5, **dadurch gekennzeichnet, dass** mindestens ein Tilger (16-18) eine Wirkrichtung aufweist, die quer zu einer Druckrichtung der Andruckwalzeneinrichtung (10) gerichtet ist.

7. Rollenwickeleinrichtung nach einem der Ansprüche 1 bis 6, **dadurch gekennzeichnet, dass** die Tilgeranordnung eine einstellbare Wirkrichtung aufweist.

8. Rollenwickeleinrichtung nach einem der Ansprüche 1 bis 7, **dadurch gekennzeichnet, dass** mindestens ein Tilger (13, 14, 16, 17) als aktiver Tilger ausgebildet ist.

9. Rollenwickeleinrichtung nach Anspruch 8, **dadurch gekennzeichnet, dass** mindestens ein aktiver Tilger (13, 14, 16, 17) mit einer Sensoranordnung (19) verbunden ist, die eine Beschleunigung in der Andruckwalzeneinrichtung (10) ermittelt.

10. Rollenwickeleinrichtung nach Anspruch 9, **dadurch gekennzeichnet, dass** der Beschleunigungssensor (19) in einen Regelkreis eingebunden ist, der auf eine Beruhigung der Andruckwalzeneinrichtung (10) hinwirkt.

11. Rollenwickeleinrichtung nach einem der Ansprüche 8 bis 10, **dadurch gekennzeichnet, dass** mindestens ein aktiver Tilger mit einem Kraftsensor (20) verbunden ist, der eine Nipkraft am Eingang (9) des Wickelbetts (4) ermittelt.

12. Rollenwickeleinrichtung nach Anspruch 11, **dadurch gekennzeichnet, dass** der Kraftsensor (20) in einen Regelkreis eingebunden ist, der auf eine Minimierung von Kraftänderungen am Eingang (9) des Wickelbetts (4) hinwirkt.

## Claims

1. Reel winding device having a winding bed and a pressure roll device,
**characterized in that**
the pressure roll device (10) has a damper arrangement comprising at least one damper (13-18) .

2. Reel winding device according to Claim 1,
**characterized in that**
the damper arrangement has at least two dampers (13, 14), each of which is assigned to one axial end of the pressure roll device (10).

3. Reel winding device according to Claim 1 or 2,
**characterized in that**
the pressure roll device (10) has a carrier (12) on which a pressure roll (11) is arranged, the damper arrangement acting on the carrier (12).

4. Reel winding device according to Claim 3,
**characterized in that**
the damper arrangement has a damper (15, 18) which is arranged in the centre of the carrier (12).

5. Reel winding device according to one of Claims 1 to 4,
**characterized in that**
at least one damper (13-15) has a direction of action which is directed into the winding bed (4).

6. Reel winding device according to one of Claims 1 to 5,
**characterized in that**
at least one damper (16-18) has a direction of action which is directed transversely with respect to a pressing direction of the pressure roll device (10).

7. Reel winding device according to one of Claims 1 to 6,
**characterized in that**
the damper arrangement has an adjustable direction of action.

8. Reel winding device according to one of Claims 1 to 7,
**characterized in that**
at least one damper (13, 14, 16, 17) is constructed as an active damper.

9. Reel winding device according to Claim 8,
**characterized in that**
at least one active damper (13, 14, 16, 17) is connected to a sensor arrangement (19) which determines an acceleration in the pressure roll device (10).

10. Reel winding device according to Claim 9,
**characterized in that**
the acceleration sensor (19) is incorporated into a control loop which acts to stabilize the pressure roll device (10).

11. Reel winding device according to one of Claims 8 to 10,
**characterized in that**
at least one active damper is connected to a force sensor (20) which determines a nip force at the entry (9) to the winding bed (4).

12. Reel winding device according to Claim 11,
**characterized in that**
the force sensor (20) is incorporated into a control loop which acts to minimize force changes at the entry (9) to the winding bed (4).

## Revendications

1. Dispositif d'enroulement de rouleaux comprenant un banc d'enroulement et un dispositif de cylindre de pressage, **caractérisé en ce que** le dispositif de cylindre de pressage (10) présente un agencement amortisseur avec au moins un amortisseur (13-18).

2. Dispositif d'enroulement de rouleaux selon la revendication 1, **caractérisé en ce que** l'agencement amortisseur présente au moins deux amortisseurs (13, 14) dont chacun est associé à une extrémité axiale du dispositif de cylindre de pressage (10).

3. Dispositif d'enroulement de rouleaux selon la revendication 1 ou 2, **caractérisé en ce que** le dispositif de cylindre de pressage (10) présente un support (12) sur lequel est disposé un cylindre de pressage (11), l'agencement amortisseur agissant sur le support (12).

4. Dispositif d'enroulement de rouleaux selon la revendication 3, **caractérisé en ce que** l'agencement amortisseur présente un amortisseur (15, 18) qui est disposé au milieu du support (12).

5. Dispositif d'enroulement de rouleaux selon l'une quelconque des revendications 1 à 4, **caractérisé en ce qu'**au moins un amortisseur (13-15) présente une direction d'action qui est orientée dans le banc d'enroulement (4).

6. Dispositif d'enroulement de rouleaux selon l'une quelconque des revendications 1 à 5, **caractérisé en ce qu'**au moins un amortisseur (16-18) présente une direction d'action qui est orientée transversalement à une direction de pression du dispositif de cylindre de pressage (10).

7. Dispositif d'enroulement de rouleaux selon l'une quelconque des revendications 1 à 6, **caractérisé en ce que** l'agencement amortisseur présente une direction d'action ajustable.

8. Dispositif d'enroulement de rouleaux selon l'une quelconque des revendications 1 à 7, **caractérisé en ce qu'**au moins un amortisseur (13, 14, 16, 17) est réalisé sous forme d'amortisseur actif.

9. Dispositif d'enroulement de rouleaux selon la revendication 8, **caractérisé en ce qu'**au moins un amortisseur actif (13, 14, 16, 17) est connecté à un agencement de capteur (19) qui détecte une accélération dans le dispositif de cylindre de pressage (10).

10. Dispositif d'enroulement de rouleaux selon la revendication 9, **caractérisé en ce que** le capteur d'accélération (19) est incorporé dans un circuit de réglage qui agit dans le sens d'une régularisation du dispositif de cylindre de pressage (10).

11. Dispositif d'enroulement de rouleaux selon l'une quelconque des revendications 8 à 10, **caractérisé en ce qu'**au moins un amortisseur actif est connecté à un capteur de force (20) qui détecte une force de pinçage à l'entrée (9) du banc d'enroulement (4).

12. Dispositif d'enroulement de rouleaux selon la revendication 11, **caractérisé en ce que** le capteur de force (20) est incorporé dans un circuit de réglage qui agit dans le sens d'une minimisation des variations de force à l'entrée (9) du banc d'enroulement (4).
